# FASCICULE DE BREVET EUROPEEN

(11) **EP 0 632 521 B1**
(45) Date de publication et mention de la délivrance du brevet: **01.09.1999**
(21) Numéro de dépôt: 94401412.5
(22) Date de dépôt: 23.06.1994
(51) Int. Cl.: H01Q 1/24, H01Q 1/36

(54) **Antenne télescopique flexible**
Flexible Teleskopantenne
Flexible telescopic antenna

(30) Priorité: 01.07.1993 FR 9308049
(43) Date de publication de la demande: 04.01.1995
(73) Titulaire: SOCIETE D'APPLICATIONS GENERALES D'ELECTRICITE ET DE MECANIQUE SAGEM, 75783 Paris Cédex 16 (FR)
(72) Inventeur: Gobin, Philippe, F-95000 Cergy (FR); Romao, Fernando, F-78360 Montesson (FR)
(74) Mandataire: Bloch, Gérard

(56) Documents cités:
- EP-A- 0 467 822
- EP-A- 0 516 490
- EP-A- 0 522 806
- DE-A- 2 357 542
- US-A- 4 121 218
- PATENT ABSTRACTS OF JAPAN vol. 16, no. 37 (E-1160) 29 Janvier 1992 & JP-A-03 245 603 (TOSHIBA)

## Description

La présente invention concerne une antenne flexible.

Une telle antenne est utilisée, par exemple, dans un téléphone sans fil afin de limiter les risques d'accident corporel, en particulier au niveau des yeux de l'utilisateur ou des personnes voisines. L'antenne, de longueur fixe, comporte une âme flexible enrobée d'un matériau protecteur souple.

EP 0 516 490 A3 enseigne ainsi une antenne avec une tige d'un seul tenant, donc de longueur fixe, dont le pied forme un élément de connecteur d'excitation coulissant, dans un logement tubulaire d'excitation n'appartenant pas à l'antenne, entre deux positions, déployée et reployée, de l'antenne. Déployée la tige, est fonctionnellement une antenne, mais, reployée, ce n'est plus une antenne, elle est rangée dans son logement et ne sert alors que de conducteur d'alimentation d'un bobinage d'extrémité libre. La tige est donc fonctionnellement une antenne de longueur fixe. La partie aérienne de la tige, autre que son pied, n'assure aucune fonction de connecteur coulissant pour une autre partie de l'antenne puisque le bobinage y est raccordé de façon fixe en extrémité. Elle peut donc, sans inconvénient, être flexible.

De même, DE 23 57 542 enseigne une antenne flexible de longueur fixe.

L'antenne a une longueur minimale pour qu'elle ne gêne pas l'utilisateur et que le risque d'accident subsistant soit limité. Cependant, l'antenne flexible présente l'inconvénient de ne pas convenir dans le cas où l'on souhaite pouvoir, au besoin, augmenter la portée de transmission. Il faut alors utiliser un autre type d'antenne, de longueur ajustable.

Les antennes connues de longueur ajustable sont en général du type télescopique, c'est-à-dire comportent plusieurs tronçons tubulaires coaxiaux coulissants. Comme une bonne continuité électrique doit être assurée d'un tronçon au suivant, ces tronçons sont rigides et glissent avec frottement les uns dans les autres. De ce fait, les antennes télescopiques connues présentent l'inconvénient de ne pas limiter le risque d'accident corporel.

La présente invention vise à pallier les inconvénients de l'un et l'autre de ces types d'antenne.

A cet effet, la présente invention concerne une antenne pour appareil radio, dont une première partie est élastiquement déformable et dont une seconde partie est constituée d'un conducteur rigide et de longueur réglable relié électriquement à la première partie de l'antenne.

Ainsi, la longueur de l'antenne peut être ajustée, tout en ayant une élasticité permettant d'éviter les accidents.

Avantageusement la première partie élastiquement déformable s'étend jusqu'à l'extrémité libre de l'antenne, ce qui réduit l'inertie de la partie d'antenne qui peut être déformée en cas de contact.

Avantageusement encore, ladite première partie élastiquement déformable comporte un conducteur élastiquement déformable.

L'invention sera mieux comprise à l'aide de la description suivante de la forme de réalisation préférée de l'antenne de l'invention en référence au dessin annexé, sur lequel :
- la figure 1 représente schématiquement un combiné téléphonique portatif équipé de l'antenne de l'invention et
- la figure 2 est une vue de profil de l'antenne.

On notera d'emblée que le combiné portatif qui va être décrit n'est qu'un exemple d'application de l'invention. En outre, si l'antenne de l'invention s'applique avantageusement à un appareil portable, mais non exclusivement, encore faut-il distinguer le caractère portable du caractère portatif. Un appareil portatif est un appareil qui est déplacé systématiquement en cas de fonctionnement alors qu'un appareil portable ne l'est pas systématiquement. Il peut être disposé en un endroit mais être aussi déplacé facilement vers un autre endroit.

Un circuit 1 d'adaptation d'antenne du combiné téléphonique portatif 2 est relié, d'un côté, à une antenne 3 et, de l'autre côté, à la sortie d'un émetteur 4 ainsi qu'à l'entrée d'un récepteur 5.

L'antenne 3 comporte un pied conducteur 6, ici monté articulé sur le combiné téléphonique 2, électriquement isolé. Le pied 6 est solidaire d'une extrémité d'un premier élément tubulaire conducteur 7 entourant, à l'état replié de l'antenne 3, un deuxième élément tubulaire conducteur 8, et monté mobile axialement à frottement doux dans l'élément 7 pour faire saillie à l'extrémité de cet élément 7 opposée au pied 6. Un troisième élément tubulaire 9 est de même monté coulissant à frottement doux dans le deuxième élément 8.

Le troisième élément tubulaire 9 se prolonge, du côté opposé au pied 6, par un ressort à boudin métallique 10, coaxial, emmanché à force dans l'élément tubulaire 9 et en contact électrique avec lui. Un revêtement élastomère protecteur 11 enrobe le ressort 10.

Les éléments tubulaires 7, 8 et 9 forment ainsi une antenne télescopique terminée par une partie d'antenne flexible.

On remarquera que les propriétés de l'antenne seraient conservées si la partie flexible 11 était comprise entre deux des parties rigides 7-9, ou même était reliée au pied de l'antenne.

De même, le ressort 10 sert à la fois d'antenne et de pièce de rappel élastique, mais il pourrait, à la place, y avoir un élément faisant ressort, comme par exemple le revêtement élastomère, et un élément conducteur souple mais non élastique.

Le circuit d'adaptation 1 comporte ici un élément réglable 12 d'accord d'antenne, contrôlé par un détecteur 13 sensible à la longueur de l'antenne, et relié au pied 6, permettant de compenser les variations des caractéristiques électriques de l'antenne 3 en fonction de sa longueur effective.

On comprendra qu'il pourrait être prévu, inversement, d'adapter, à partir d'un signal de réglage représentatif de l'impédance de l'antenne 3, les caractéristiques des circuits, non représentés, reliés à l'antenne 3, les variations de caractéristiques électriques de cette dernière n'étant alors pas compensées, ou ne l'étant que partiellement.

## Revendications

1. Antenne (3) pour appareil radio, dont une première partie (10) est élastiquement déformable et dont une seconde partie (7, 8, 9) est constituée d'un conducteur rigide et de longueur réglable relié électriquement à la première partie (10) de l'antenne.

2. Antenne selon la revendication 1, dans laquelle la première partie (10) élastiquement déformable s'étend jusqu'à l'extrémité libre de l'antenne.

3. Antenne selon l'une des revendications 1 et 2, dans laquelle ladite première partie (10) élastiquement déformable comporte un conducteur (10) élastiquement déformable.

4. Antenne selon la revendication 3, dans laquelle ledit conducteur (10) élastiquement déformable est enrobé d'un matériau souple de protection (11).

5. Antenne selon l'une des revendications 1 à 4, dans laquelle la deuxième partie (7, 8, 9) d'antenne de longueur réglable comporte des éléments tubulaires télescopiques.

## Claims

1. Antenna (3) for radio apparatus, a first portion (10) of which is resiliently deformable and a second portion (7, 8, 9) of which is formed by a rigid conductor which is adjustable in length and electrically connected to the first portion (10) of the antenna.

2. Antenna according to claim 1, wherein the first resiliently deformable portion (10) extends as far as the free end of the antenna.

3. Antenna according to one of claims 1 and 2, wherein said first resiliently deformable portion (10) comprises a resiliently deformable conductor (10).

4. Antenna according to claim 3, wherein said resiliently deformable conductor (10) is coated with a supple protective material (11).

5. Antenna according to one of claims 1 to 4, wherein the second antenna portion (7, 8, 9) of adjustable length comprises tubular telescopic elements.

## Patentansprüche

1. Antenne (3) für Radiogerät, wobei ein erster Teil (10) elastisch verformbar ist und ein zweiter Teil (7,8,9) von einem steilen Leiter einstellbarer Länge gebildet ist, der mit dem erster Teil (10) der Antenne elektrisch verbunden ist.

2. Antenne nach Anspruch 1, wobei sich der elastisch verformbare erste Teil (10) bis zum freien Ende der Antenne erstreckt.

3. Antenne nach einem der Ansprüche 1 und 2, wobei der elastisch verformbare erste Teil (10) einen elastisch verformbaren Leiter (10) aufweist.

4. Antenne nach Anspruch 3, wobei der genannte elastisch verformbare Leiter (10) mit einem biegsamen Schutzmaterial (11) ummantelt ist.

5. Antenne nach einem der Ansprüche 1 bis 4, wobei der genannte längenveränderliche zweite Teil (7,8,9) der Antenne rohrförmige Teleskopelemente aufweist,
